# EUROPÄISCHE PATENTSCHRIFT

(11) **EP 0 842 873 B1**
(45) Veröffentlichungstag und Bekanntmachung des Hinweises auf die Patenterteilung: **03.04.2002**
(21) Anmeldenummer: 97119421.2
(22) Anmeldetag: 06.11.1997
(51) Int. Cl.: B65F 7/00

(54) **Sprühvorrichtung an einem Müllfahrzeug zum Desinfizieren des Mülls und des Müllbehälters**
Spraying device on a refuse vehicle for disinfecting the refuse and the refuse receptacle
Dispositif de pulverisation d'un véhicule à ordures pour la désinfection d'ordures et des poubelles

(30) Priorität: 16.11.1996 DE 19647519
(43) Veröffentlichungstag der Anmeldung: 20.05.1998
(73) Patentinhaber: Baier & Köppel GmbH & Co., D-91257 Pegnitz (DE)
(72) Erfinder: Brendel, Jürgen, 91278 Pottenstein (DE)
(74) Vertreter: Meissner, Bolte & Partner

(56) Entgegenhaltungen:
- DE-A- 3 327 222
- DE-A- 4 216 347
- DE-C- 938 299
- DE-U- 9 403 313
- GB-A- 2 296 671

## Beschreibung

Die Erfindung betrifft eine Vorrichtung für oder an einem Müll-, insbesondere einen sogenannten Bio-Müll aufnehmenden und transportierenden Kraftfahrzeug, bei dem die den Müll aufweisende Tonne mittels am Ende des Fahrzuges vorgesehenen Schwenkanordnungen zu ihrer Entleerung hochgekippt und nach ihrer Entleerung wieder in die Ausgangslage zurückgeschwenkt wird, zum Besprühen des von der Tonne in den Aufnahmeraum des Fahrzeuges abzuwerfenden Mülls und der entleerten Tonne mit einem den Müll behandelnden und die Tonne reinigenden, desinfizierenden Mittel.

Bei der seit einiger Zeit praktizierten Trennung des in Haushalten und auch in Gewerbebetrieben entstehenden Abfalles in je für sich zu sammelnde und danach weiter zu verwertende Abfallarten (Papier, Kunststoffe usw.) wird auch eine separate Sammlung von verderblichen organischen Stoffen, insbesondere von Lebensmittelresten, in gesonderten Behältern vorgenommen. Derartiger Abfall wird durch Bakterien zersetzt und soll später zur Kompostierung in Gärten usw. verwendet werden. Man hat daher hierfür den Ausdruck "Bio-Müll" geprägt. Ein wesentlicher Nachteil dieses Bio-Mülls besteht darin, daß sich in seinen Sammelbehältern - auch "Bio-Tonnen" genannt - in großem Umfang gesundheitsschädliche Schimmelpilze bilden. Die hiermit entstehenden Aspergillus-Sporen können für Allergiker lebensgefährlich sein. Besonders betroffen sind hiervon das Personal der Müllabfuhr, die beim Entleeren der Bio-Tonnen diese giftigen Sporen einatmen können. Auch sind Kinder und Menschen mit geschwächtem Immunsystem besonders gefährdet.

Um die erläuterten Nachteile bei Müll, insbesondere einem sog. Bio-Müll, zumindest teilweise zu beseitigen, ist es bekannt, in dem Müllfahrzeug oberhalb des Aufnahmeraumes für den Müll oder Bio-Müll eine Sprühvorrichtung vorzusehen, welche den eingebrachten Müll mit einer Flüssigkeit besprüht, die desinfizierend ist (siehe beispielsweise DE-PS 74 686, DE-PS 81 195, DE-PS 112 628 und DE-GM 94 03 313.7). Sofern es sich um Bio-Müll handelt ist zu sagen, daß Sprühmittel verwendbar sind, welche die Qualität des Bio-Mülls nicht beeinträchtigen. Zugleich mit der vorgenannten Desinfektion wird auch ein etwaiger störender Geruch des zum Teil sich in Umsetzung befindlichen Mülls oder Bio-Mülls beseitigt oder zumindest gemindert.

Mit diesen bekannten Sprühvorrichtungen wird aber nur der bereits in den Aufnahmeraum des Müllfahrzeuges abgeworfene Müll behandelt; nicht aber geschieht dies mit den Müll-Resten, die an der Innenwand und am Boden der Tonne auch nach ihrer Entleerung haften bleiben. Wenn nicht von den Benutzern dieser Tonnen für eine Reinigung der Tonne oder ein Einsprühen der Tonne mit einem derartigen Mittel gesorgt wird, bleiben beispielsweise die Aspergillus-Sporen in der Tonne haften, vermehren sich und stellen weiterhin eine potentielle Gefahr für jede Person dar, welche die Tonne zum Einbringen neuen Bio-Mülls öffnet. Die gleiche Gefährdung gilt für die Personen der Müllabfuhr, welche die Tonnen handhaben und dem Müllfahrzeug zu ihrer Entleerung zuführen, da nämlich mit dem Hochkippen der Tonnen in die Abwurfposition sich deren Deckel automatisch öffnen und die vorhandenen Aspergillus-Sporen sich somit in der Umwelt verteilen können. Die Erfahrung zeigt nun, daß aus Bequemlichkeit oder Vergeßlichkeit das o.g. Reinigen oder Desinfizieren der entleerten Bio-Tonnen unterbleibt. Zwar ist es bekannt (siehe z.B. DE-PS 938 299 und DE-PS 2 056 039), Sprühvorrichtungen für das Desinfizieren der geleerten Mülltonnen vorzusehen. Diese Anordnungen sind aber ebenfalls unvollständig, da hiermit keine Besprühung und Desinfizierung des aus den Mülltonnen entleerten Mülls erfolgt.

Schließlich ist es aus DE-AS 10 24 875 bekannt, mittels einer einzigen und nur auf eine Sprührichtung einstellbaren Sprühdüse zunächst den aus der Tonne herausfallenden Müll mit einem Desinfektionsmittel zu besprühen und anschließend das Tonneninnere und den Tonnendeckel ebenfalls mit diesem Desinfektionsmittel zu besprühen und damit zu desinfizieren. Hiermit ergeben sich mehrere Nachteile. Es wird nur auf den Bereich des Mülls gesprüht, der nach seinem Herunterfallen in den Aufnahmeraum zuunterst liegt. Damit bleibt die obere Schicht des Mülls unbesprüht. Dies führt zu der vorstehend erläuterten nachteiligen Geruchsbildung und gegebenenfalls auch der Bildung von Schimmelpilzen. Ferner kann man mit einer einzigen Einstellung der Sprührichtung nicht optimal sowohl den herabfallenden Müll als auch das Tonneninnere erreichen. Letzteres gilt besonders dann, wenn mit dem gleichen Müllfahrzeug Tonnen unterschiedlichen Innenquerschnitts und Länge entleert und besprüht werden sollen.

Aus der DE 42 16 347 A1 ist ein Müllsammel- und Müllgefäßreinigungsfahrzeug mit einem Müllsammelbehälter und einem Ladewerk für die Müllgefäße sowie mit einer Reinigungsvorrichtung zum Reinigen der Müllgefaße bekannt. Die Reinigungsvorrichtung umfaßt einen im Müllsammelbehälter des Fahrzeuges angeordneten und an einem Düsenarm befestigten Düsenkopf zum Einspritzen von Desinfektionsmittel in das entleerte Müllgefäß. Der Düsenarm ist an der Rückwand des Müllsammelbehälters oberhalb der Beschickungsöffnung angeordnet und um eine Schwenkachse schwenkbar gelagert. In einer im wesentlichen parallel zur Decke des Müllsammelbehälters verlaufenden Stellung des Düsenarmes ist der Düsenkopf in einer Ruhestellung, also nicht im Betrieb. Aus dieser Ruhestellung wird der Schwenkarm mit dem Düsenkopf nach unten geschwenkt, so daß der Düsenkopf in das Müllgefäß hinein zeigt und dadurch das Desinfektionsmittel in das Müllgefäß hinein sprühen kann. Der Düsenkopf wird ausschließlich zum Besprühen des Müllgefäßes mit Desinfektionsmittel verwendet. Es wird explizit angegeben, daß der bereits im Müllsammelbehälter lagernde Müll nicht mit dem Desinfektionsmittel kontaminiert werden soll, damit dessen Kompostierfähigkeit nicht beeinträchtigt wird Eine Verschwenkung des Düsenkopfes relativ zum Düsenarm ist ebenfalls nicht offenbart.

Gegenüber diesem Stand der Technik besteht die Aufgaben- bzw. Problemstellung der Erfindung darin, mit einem relativ geringen konstruktiven Aufwand einwandfrei sowohl für ein Desinfizieren des abgeworfenen Mülls als auch der Mülltonne zu sorgen.

Zur Lösung dieser Aufgaben- bzw. Problemstellung ist, ausgehend von dem eingangs genannten Oberbegriff des Anspruches 1, gemäß dessen Kennzeichen zunächst vorgesehen, daß die Sprühvorrichtung eine von einer verschwenkbaren Schwenkeinrichtung getragene und zu der Schwenkeinrichtung verschwenkbare und in der jeweiligen Schwenklage festlegbare Sprühdüse aufweist, die aus einer ersten Sprühstellung zur Besprühung in Richtung des Mülls im Aufnahmeraum in eine zweite Sprührichtung einer zweiten Sprühstellung bringbar ist, in der der jeweilige Sprühstrahl in das Innere der in ihrer Entleerungskipplage befindlichen Tonne gerichtet ist, und daß eine Steuerung vorgesehen ist, die nach erfolgtem Entleeren der Tonne die erstgenannte Besprühung des Mülls einleitet, sowie danach und vor dem Rückschwenken der Tonne in ihre Ausgangslage die Sprühdüse in die zweite Sprühstellung bringt und die Besprühung des Innern der entleerten Tonne durchführt. Wenn vorstehend in der Einzahl "Tonne" gesprochen ist, so schließt dies aber auch die bei den meisten Müllfahrzeugen übliche Ausführung mit zwei an der Rückfront des Müllfahrzeuges nebeneinander anbringbaren und je für sich ausleerbaren Tonnen ein (siehe hierzu auch Anspruch 13).

Mit dem Zusammenwirken der Merkmale des Patentanspruches 1 ist zum einen sichergestellt, daß die Tonne nach ihrer Entleerung innenseitig mit dem Desinfiziermittel besprüht wird, so daß dort noch vorhandene Müllreste, einschließlich Aspergillus-Sporen vernichtet oder entfernt werden und der vor allem bei heißer Witterung sehr unangenehme Gestank von Müll, insbesondere von Bio-Müll beseitigt, zumindest gemindert wird, ohne das es hierzu eines Tätigwerdens der zu dem jeweiligen Haushalt oder Gewerbebetrieb gehörenden und mit der Betreuung der Müll-Tonnen beauftragten Personen bedarf. Zum zweiten wird vorteilhafterweise hierfür dieselbe Sprühvorrichtung benutzt, welche das Desinfektionsmittel auf den in den Aufnahmeraum des Fahrzeuges abgeworfenen Müll sprüht. Dadurch werden die Kosten für eine zweite gesonderte Sprühvorrichtung und der durch sie verursachte Raumbedarf vermieden. Von besonderem Vorteil ist, daß man bei den vorgenannten Sprühstellungen bzw. Sprührichtungen der Sprühdüse oder Sprühdüsen beim Übergang von Mülltonnen einer bestimmten Bauart auf andere Mülltonnen mit einem anderen Querschnitt oder Länge in der zweiten Sprührichtung problemlos entsprechend einstellen kann.

Weitere Vorteile und Merkmale der Erfindung sind sowohl den Unteransprüchen, auf deren Inhalt hiermit ausdrücklich Bezug genommen wird, als auch der nachfolgenden Beschreibung und der zugehörigen Zeichnung von erfindungsgemäßen Ausführungsmöglichkeiten zu entnehmen. In der Zeichnung zeigt:
- Fig. 1:: die zum Fahrzeuginnern gelegene Seite der Fahrzeugrückwand mit zwei hochgekippten Tonnen und schematisch dargestellten zwei Sprüheinrichtungen,
- Fig. 2:: eine Seitenansicht gemäß dem Schnitt II-II in Fig. 1,
- Fig. 3:: den in Fig. 1 mit III eingekreisten Ausschnitt (ohne die Seitenwand) im demgegenüber vergrößerten Maßstab, wobei die Sprühvorrichtung die erste Sprühstellung zur Besprühung des im Sammelraum befindlichen Mülls einnimmt,
- Fig. 4:: eine Ansicht analog Fig. 3 wieder unter Weglassung von Fahrzeugteilen, wobei sich die Sprühvorrichtung in der zweiten Sprühstellung zur Besprühung des Tonneninnern befindet,
- Fig. 5:: einen Schnitt gem.der Linie V-V in Fig.4,
- Fig. 6:: eine Ansicht gemäß dem Pfeil VI in Fig. 4 nach entsprechender Schwenkung und Kippung,
- Fig. 7:: ein Schnitt gemäß der Linie VII-VII in Fig. 4,
- Fig. 8:: eine Ansicht gemäß dem Pfeil VIII in Fig. 4,
- Fig. 9:: im verkleinerten Maßstab die Steuerung mit Spritzdüse in der zweiten Sprühstellung gemäß Fig. 1 linke Hälfte.
- Fig. 10:: schematisch den Schaltplan einer zugehörigen Steuerung,
- Fig. 11:: eine Behälteranordnung zur Aufnahme und zum Pumpen der Sprühflüssigkeit,
- Fig. 12,13:: die zugehörigen Seitenansichten gemäß den Pfeilen XII bzw. XIII, woei jeweils die Seitenwände der Umhausung der Behälter weggelassen sind,
- Fig. 14:: die Draufsicht auf Fig. 10,
- Fig. 15:: eine weitere Ausführungsform eines Flüssigkeitsbehälters nach der Erfindung.

Die Fig. 1, 2 zeigen Teile eines Müllfahrzeuges 1 mit Rückwand 2 und einem strichpunktiert angedeutetem Hinterrad 3. Der vordere, hier nicht interessierende Bereich des Müllfahrzeuges liegt in der Pfeilrichtung 4, die zugleich die Fahrtrichtung anzeigt.

Von dem Personal werden die zu entleerenden Bio-Tonnen 5 in ebenfalls bekannter Weise auf eine Schwenkanordnung gestellt und aus ihrer in Fig. 2 strichpunktierten Lage 5' um die Schwenkachse 6 nach oben in die Entleerungsstellung 5" gekippt. In dieser Stellung kommt der Deckel 5'" in die Offenstellung und es fällt der Bio-Müll in der Pfeilrichtung 7 in den Aufnahmeraum 8 des Müllfahrzeuges. Mit 9 sind die Fahrrollen der Bio-Tonnen beziffert.

Die Fig. 1 und 2 zeigen eine noch näher anhand der Fig. 3 - 8 zu erläuternde Sprühvorrichtung 10 mit ihren beiden Endlagen der ersten Sprühstellung 10' (mit duchgehenden Linien) und der zweiten Sprühstellung 10'' (mit gestrichelten Linien). In der Sprühstellung 10' sprüht sie in der Richtung 11 auf den im Aufnahmeraum 8 befindlichen, mit Ziffer 12 angedeuteten abgeladenen Bio-Müll. In der zweiten Sprühstellung 10'' wird gemäß der Richtung 13 in das Innere 14 der Bio-Tonnen 5 gesprüht und zwar so, daß sowohl die Innenwände als auch der Boden der Tonnen vom Sprühstrahl erreicht werden. Der zeitliche Ablauf dieser Sprühvorgänge und ihre Steuerung wird näher anhand der Fig. 10 erläutert. Die Düsen 22 der Sprühvorrichtungen 10 sind sogenannte Zweistoffdüsen, in die sowohl Luft hineingepreßt als auch das Sprühmittel eingegeben wird, so daß Luft und Sprühmittel zusammen als Sprühnebel austreten. Hierzu wird auch auf die nähere Erläuterung der Zufuhr der der Desinfizierung dienenden Flüssigkeit anhand der Fig. 11 - 15 verwiesen.

Die Sprühvorrichtungen 10 können auf einer Grund- oder Tragplatte 15 angebracht sein, die an der Rückwand 2 des Müllfahrzeuges befestigt, bevorzugt lösbar angeschraubt ist. Auf dieser Tragplatte befindet sich ein pneumatisch oder hydraulisch zu betätigender Hubzylinder 16 mit Hubstößel 17. Ferner ist ein Winkelstück, das aus den beiden abgewinkelten Armen 18, 19 besteht, bei 20 gelenkig und damit schwenkbar zur Grundplatte 15 an dieser angelenkt. Gemäß Figuren 3 und 4 greift der eine Winkelarm 19 an einer Gelenkstelle, hier eine Bohrung 21, des Hubstößels 17 an. Zur Veränderung der Übersetzung der Schwenkbewegung kann der Stößel auch an einer der benachbart gelegenen Bohrungen 21' und 21'' angreifen. Der andere Winkelarm 18 trägt die Sprühdüse 22. Über den Hubstößel 17 ist das Winkelstück entweder in die erste Sprühposition gemäß Ziff. 10' (mit durchgezogenen Linien in Fig. 3 dargestellt) bringbar. In dieser Stellung ist der Hubstößel 17 in den Hubzylinder 16 eingezogen. Ferner zeigt Fig. 3 gestrichelt die Lage der Sprühvorrichtung in der zweiten Sprühstellung 10'', die mit durchgezogenen Linien in Fig. 4 dargestellt ist. Zum Erreichen dieser Position ist der Hubstößel 17 aus dem Hubzylinder 16 herausgedrückt. Fig. 4 zeigt ferner strichpunktiert angedeutet die Lage der Winkelarme 18, 19 in ihren Positionen 10'.

Es ist ersichtlich, daß in der ersten Sprühstellung gemäß Position 10' in Fig. 3 der Sprühstrahl 11 auf den abgeworfenen Müll 12 sprüht; dagegen in der zweiten Sprühstellung gemäß der Position 10" gemäß Sprühstrahl 13 in das Tonneninnere. Das hydraulische oder pneumatische Medium wird mit Zu- bzw. Ableitungen 23, 23' dem Hubzylinder 16 zugeführt. In dem die Sprühvorrichtung 10 tragenden Winkelarm 18 befinden sich Zuleitungen 24 für das zu versprühende Mittel und 24' für die Druckluft. Die Anbringung 15 der Sprühvorrichtungen befinden sich zwischen der jeweiligen Tonne 5 und der zugehörigen Außenwand 2'.

In der Entleerungsstellung 5" der Mülltonne 5 (siehe insbesondere Fig. 2) kann deren Deckel 5'" um seine Anlenkung 59 entsprechend dem Doppelpfeil 60 hin und her pendeln. Dabei kann der Deckel in den Schwenkweg der Sprühdüse 22 und des sie tragenden Winkelarmes 18 aus der ersten Sprühstellung 10' (siehe Fig. 2) in die zweite Sprühstellung 10" sich im Schwenkweg der Sprühdüse gelangen. Dies würde aber die vorgenannte Verschwenkung behindern, wobei sich Beschädigungen der vorgenannten Teile ergeben können. Um dies zu vermeiden, ist an der rückwärtigen Wand des Aufnahmeraumes 8 eine Druckluftsprühdüse 61 vorgesehen, und zwar derart, daß der von ihr ausgehende Luftstrahl 62 gegen den Deckel 5'", bevorzugt dessen freies Ende 63 bläst. Die Druckluftsprühdüse 61 wird mittels der Steuerung dann eingeschaltet, wenn der erste Sprühvorgang vorüber ist. Der Luftstrom 62 der dann eingeschalteten Luftdrucksprühdüse hält den Deckel 5'" in einer Position, in der er aus der in Fig. 2 dargestellten Lage etwas nach außen verschwenkt ist. Dann kann die Sprühdüse 22 in die zweite Sprühstellung 13 ungehindert verschwenkt werden. Wenn die zweite Sprühung 13, d.h. Reinigung des Tonneninnern, durchgeführt wurde und die Sprühdüse wieder in die erste Stellung (siehe Fig. 2) zurückgegangen ist, so wird danach die Druckluftzufuhr zur Druckluftsprühdüse 61 wieder abgeschaltet.

Wie Fig. 1 ferner zeigt ist es eine bevorzugte Ausführungsform der Erfindung, daß sowohl auf der Fahrerseite (in der Regel Fig. 1 rechte Hälfte), als auch auf der Beifahrerseite (in der Regel Fig. 1 linke Hälfte) sich eine solche Sprühvorrichtung einschließlich der Mittel zu ihrer Betätigung befindet, so daß gleichzeitig zwei Tonnen 5 und der von ihnen abgeworfene Müll besprüht werden können.

Je nach der räumlichen Anordnung und Lage der hochgekippten Tonnen, des Aufnahmeraumes und der vorgenannten Teile der Sprühvorrichtung und deren Betätigungen kann es erforderlich sein, der Sprühdüse 22 zu den sie tragenden Teilen der Sprühvorrichtung 10 in der ersten Sprühstellung eine andere Lage zu geben als in der zweiten Sprühstellung. Hierzu ist gemäß Fig. 5 die Sprühdüse 22 mit ihrem Gehäuse 22' um einen Lagerbolzen 25 drehbar, der sich an dem Winkelarm 18 der Sprühvorrichtung 10 befindet. Ferner ist ein mit der Sprühdüse 22 zusammen verschwenkbarer Gegenanschlag 28 (siehe Fig. 6 und 7) vorgesehen, in dessen Schwenkbahn sich an einem Widerlager 27 ein Anschlagblech 26 befindet, das an der Innenseite des Fahrzeuggehäuses somit fest verbunden ist. Der Gegenanschlag 28 ist mit dem Sprühdüsengehäuse 22' fest verbunden. Er kann auch mit dem Sprühdüsengehäuse einstückig sein. Wird die jeweilige Sprühvorrichtung 10 in die erste Sprühstellung gemäß Fig. 3 rechts verschwenkt, so kommt der Gegenanschlag 28 an das Anschlagblech 26 zur Anlage. Das Anschlagblech 26 ist in der Richtung 26' relativ zu dem Widerlager 27 und damit zum Fahrzeuggehäuse verschiebbar und feststellbar. Beispielsweise kann dies durch zwei Langlöcher 26" des Anschlagbleches 26 geschehen, die von Feststellschrauben durchsetzt sind. Je weiter das Anschlagblech 26 in Fig. 3 nach links, d.h. entgegen der Einschwenkrichtung der Sprühdüse verschoben ist, desto stärker wird nach Beginn der Berührung des Gegenanschlages 28 am Anschlagblech 26 das Sprühdüsengehäuse 22' gegen die Pfeilrichtung 53 (siehe Fig. 6) um den Lagerbolzen 25 verschwenkt und zwar entgegen Wirkung einer Feder 54. Diese Einstellung der Verschiebelage des Anschlagbleches 26 zu dem Widerlager 27 muß nur einmal zu Beginn der Inbetriebnahme des betreffenden Fahrzeuges vorgenommen werden. Das gleiche gilt für die nachfolgend erläuterte Einstellung der Stellschraube 30.

Die Lagerung des Lagerbolzens 25 erfolgt in einem Haltebügel 55. Dieser Haltebügel kann zum Winkelarm 18 um die Längsachse einer Stellschraube 56 verdrehbar sein, wobei die eingestellte Lage durch eine Mutter 57 fixierbar ist (Fig. 5). Fig. 7 zeigt, daß die Feder 54 als Spiralfeder um den Lagerbolzen 25 gewickelt ist, wobei ihre beiden Federarme bestrebt sind auseinanderzugehen. Der eine Federarm liegt am Gegenanschlag 28 und der andere Federarm an der Bodenfläche des Haltebügels 55 an. Somit ist durch die Lage des Anschlagbleches 26 und eine etwa erforderliche Verschwenkung des Haltebügels 55 um die Schraube 56 die gewünschte Sprührichtung 11 der Düse 22 in dieser ersten Sprühstellung zu dem abgeworfenen Müll 8 im Aufnahmeraum 12 eingestellt (Fig. 3).

Mit dem Verschwenken der Sprühvorrichtung 10 in die zweite Sprühstellung 10" (gestrichelt in Fig. 1 und Fig. 3) wird der Gegenanschlag 28 aus seiner Anschlagposition mit dem Anschlagblech 26 weggeschwenkt. Somit kann die Feder 54 das Sprühdüsengehäuse 22' mit der Sprühdüse 22 so weit in Fig. 7 im Gegenuhrzeigersinn um den Lagerbolzen 25 verschwenken, bis der Boden des Gehäuses 22' bzw. das in Fig. 7 oben gelegene Ende 28' des Gegenanschlages 28 zur Anlage an das freie Stirnende 29' einer Stellschraube 29 gelangt. Die Position dieses freien Endes 29' kann durch Verstellen der Schraube 29 mittels ihres Schraubkopfes 30 in ihrer Längsrichtung 30 verändert werden. Sie ist durch eine Kontermutter 58 feststellbar. Damit kann durch die vorgenannte Schraubeinstellung 29/30/58 in der zweiten Sprühstellung 10" die Sprührichtung der Düse 22 und damit deren Sprühstrahl 13 so eingestellt werden, daß dieser Sprühstrahl in das Innere der Tonne gerichtet ist und gleichmäßig die Innenwände der Tonne und auch deren Boden besprüht.

Fig. 10 zeigt schematisch die den Winkelstücken 18 entsprechenden Schwenkeinrichtungen gleicher Bezifferung mit den Sprühdüsen 22 und deren Sprühstrahlen 11 zur Besprühung des Mülls 12 im Aufnahmeraum 8. Diese Besprühung wird eingeleitet, nachdem der aus der hochgekippten Tonne abgeworfene Müll durch von einem Sender 29 ausgestrahlte Radarimpulse 30 hindurchgelaufen ist. Dann werden mittels einer im Detail nicht dargestellten elektrischen Steuerung hydraulische oder pneumatische Ventile 31 geöffnet, die von der pneumatischen Druckquelle 32 her den Zufuhr von Druckluft und von der Flüssigkeitsquelle 33 her die Zufuhr der zu versprühenden Flüssigkeit zu den Düsen 22 freigeben. Die zugehörigen Leitungen sind für die Druckluft mit 32' und für die Flüssigkeit mit 33' beziffert. Die Dauer der Besprühung der abgeworfenen Müllmasse 8 ist einstellbar. Danach bewirkt die Steuerung ein Schließen der Ventile 31. Hierauf werden weitere pneumatisch oder hydraulisch zu betätigende Ventile 35 geöffnet, welche das Druckmedium dem jeweiligen Hubzylinder 16 zuführen und zwar in der Weise, daß die Schwenkvorrichtung 18 sich aus der in Fig. 10 mit durchgezogenen Linien gezeichneten Stellung um 90° verdreht und die gestrichelte Position 18' einnimmt. Dann haben die Sprühdüsen eine Lage, in der sie gemäß Ziffer 13 in die Tonnen hineinsprühen (siehe auch Erläuterung der Fig. 1). Anschließend bewirkt die Steuerung ein Öffnen der Ventile 31 und zwar bevorzugt nach einer eingestellen Zeit. Sind somit die leeren Tonnen von Innen her besprüht, werden die Ventile 31 geschlossen und die Steuerung bewirkt das Herunterschwenken der Tonnen aus der Lage 5 gemäß Fig. 2 in die Lage 5'. Zugleich damit werden die Sprühvorrichtungen in die Position 18 der Fig. 10 zurückgeschwenkt.

Somit ist mit ein- und derselben Sprühvorrichtung und dabei zeitlich steuerbar nacheinander die Besprühung des abgeworfenen Mülls als auch die Aussprühung der Tonnen erreichbar.

Fig. 10 zeigt in der unteren Hälfte die von dem Personal zu betätigende Vorrichtung, nämlich einen Handhebel 36 um das Hochschwenken der Tonnen 5 in die obere Lage 5 gemäß Fig. 2 und deren Wiederrückschwenken in die untere Lage 5' der Fig. 2 zu ermöglichen. Es muß aber verhindert werden, daß die betreffende Bedienungsperson das Rückschwenken zu früh einleitet und damit das Aussprühen der Tonnen ganz oder teilweise verhindert. Hierzu sind Druckschalter 38 vorgesehen, die mit Betätigung des Bedienungshebels auf "Heben", bzw. "Liften" der betreffenden Tonne eine Zahnradpumpe 39 für die zu versprühende Flüssigkeit einschaltet, damit sie nach dem Öffnen der Ventile 31 über die Leitungen 34 an die Sprühdüsen gelangt. Sobald die Radarimpulse 30 angesprochen haben, d.h. die Tonnen sich in der hochgekippten Stellung befinden und der Müll abgeworfen wurde, wird ein hydraulisches Magnetventil 40 zugeschaltet, wodurch eine Leitungsverbindung 41 von einer Hydraulikpumpe 42 zu Hydraulikhubzylindern 37 geschlossen wird. Solange diese Zylinder mit ihren Hubstößeln 37' unter dem Hydraulikdruck der Pumpe 42 stehen, halten sie die Tonnen in der hochgekippten Lage. Ist auch der zweite Sprühvorgang und die hierzu an der Zeituhr 43 eingestellte Zeit abgelaufen, werden die Schwenkhebel 18 aus der Position 18' in ihre senkrechte, mit durchgezogenen Linien dargestellte Stellung verschwenkt. Zugleich erfolgt eine Steuerung des Magnetventiles 40 in der Weise, daß die Leitungsverbindung 41 dort unterbrochen wird. Hiermit wird der Druck in den Hydraulikhubzylinder 37 abgebaut und deren Hubstößel 37' können unter dem Gewicht der betreffenden Tonne in die Hubzylinder 37 zurückgehen, womit die betreffende Tonne die Position 5' (Fig. 2) einnehmen kann.

Fig. 10 rechts und die Fig. 11 - 14 zeigen in einem gemeinsamen Gehäuse 44 eine Anordnung aus zwei Behältern 45, 46 für die zu versprühende Flüssigkeit, sowie die Zahnradpumpe 39. Einer der beiden Behälter 45, 46 ist als Reserve vorgesehen, während der andere Behälter einen Anschluß 47 für das Absaugen der in ihm befindlichen Sprühflüssigkeit aufweist. An einem gesonderten, im Innern des Behälters bevorzugt zentrisch vorgesehenen Rohr 48 ist ein Schwimmer 49 angebracht, der in senkrechter Richtung gleitend geführt und von außen sichtbar ist, so daß die Bedienungsperson jeweils erkennen kann, wieviel Sprühflüssigkeit in dem Behälter noch vorhanden ist. Fig. 15 zeigt hierzu eine Variante, bei der das zum Anschluß 47 führende Absaugrohr 50 und die Führung 51 für den Schwimmer 49 ineinander gesteckt sind.

Statt den Schwimmer 49 sichtbar zu machen kann man auch so vorgehen, daß im unteren Bereich der Anordnung ein Reedkontakt 52 vorgesehen ist, der von dem den unteren Bereich erreichenden Schwimmer 49 betätigt wird und ein Anzeigesignal betätigt.

Alle dargestellten Merkmale und ihre Kombinationen miteinander sind erfindungswesentlich.

## Patentansprüche

1. Vorrichtung (10) für oder an einem Müll, insbesondere einem sogenannten Bio-Müll aufnehmenden und transportierenden Kraftfahrzeug (1), bei dem die den Müll aufweisende Tonne (5) mittels am Ende des Fahrzeuges vorgesehenen Schwenkanordnungen zu ihrer Entleerung hochgekippt (5") und nach ihrer Entleerung wieder in die Ausgangslage (5') zurückgeschwenkt wird, zum Besprühen des von der Tonne in den Aufnahmeraum des Fahrzeuges abzuwerfenden Mülls und der entleerten Tonne mit einem den Müll behandelnden und die Tonne reinigenden, desinfizierenden Mittel
umfassend
a) eine Sprühdüse (22),
b) eine die Sprühdüse tragende, verschwenkbare Schwenkeinrichtung (18)
c) wobei die Sprühdüse
c1) zu der sie tragenden Schwenkeinrichtung verschwenkbar und in der jeweiligen Schwenklage festlegbar ist und
c2) aus einer ersten Sprühstellung (10') zur Besprühung in Richtung (11) des Mülls (12) im Aufnahmeraum (8) in eine zweite Sprührichtung (13) einer zweiten Sprühstellung (10") bringbar ist, in der der jeweilige Sprühstrahl in das Innere (14) der in ihrer Entleerungskipplage (5") befindlichen Tonne (5) gerichtet ist, und ferner umfassend
d) eine Steuerung, die nach erfolgtem Entleeren der Tonne die erstgenannte Besprühung (11) des Mülls (12) einleitet, sowie danach und vor dem Rückschwenken der Tonne in ihre Ausgangslage (5') die Sprühdüse in die zweite Sprühstellung (13) bringt und die Einsprühung des Innern (14) der entleerten Tonne durchführt.

2. Vorrichtung nach Anspruch 1, **dadurch gekennzeichnet, daß** die Sprühvorrichtung (10) mit ihren Anschlüssen (25, 26) für die Zufuhr des Sprühmittels und der Druckluft, sowie mit der Sprühdüse (22) an einem Fixpunkt des Fahrzeuges zwischen zwei Endstellungen (10', 10") schwenkbar angelenkt (20) ist, wobei die erste Endlage der ersten Sprühstellung (10') und die zweite Endlage der zweiten Sprühstellung (10") entspricht.

3. Vorrichtung nach Anspruch 2, **dadurch gekennzeichnet, daß** die Sprühvorrichtung (10) auf einer Grund- oder Tragplatte (15) angebracht ist.

4. Vorrichtung nach Anspruch 3, **gekennzeichnet durch** eine hydraulisch oder pneumatisch betriebene Betätigung, die einerseits fix am Fahrzeug, bevorzugt an der Grund- oder Tragplatte (15) angebracht ist und andererseits an der Sprühvorrichtung (10), diese in die beiden Endlagen (10', 10") verschwenkend angreift.

5. Vorrichtung nach Anspruch 4, **dadurch gekennzeichnet, daß** die Betätigung als Hubzylinder (16) mit Hubstößel (17) ausgebildet ist.

6. Vorrichtung nach einem oder mehreren der Ansprüche 1 bis 5, **dadurch gekennzeichnet, daß** die die Sprühdüse tragende Schwenkeinrichtung zwei Arme aufweist, zwischen denen sich der Anlenk-Fixpunkt (20) befindet, wobei der eine Arm als Angriffstelle für die Betätigung dient und der andere Arm die Sprühdüse (22) trägt.

7. Vorrichtung nach Anspruch 6, **dadurch gekennzeichnet, daß** die Schwenkeinrichtung als in sich abgewinkeltes Winkelstück ausgebildet ist, das zwei Winkelarme (18, 19) aufweist.

8. Vorrichtung nach einem oder mehreren der vorhergehenden Ansprüche, **dadurch gekennzeichnet, daß** die Schwenklage der Sprühdüse (22) zur Schwenkeinrichtung durch die Anlage eines Gegenanschlages des Sprühdüsengehäuses (22') an einem Anschlagblech (26), das am Fahrzeuggehäuse oder an einem Widerlager (27) des Fahrzeuggehäuses befestigt ist, festlegbar ist.

9. Vorrichtung nach Anspruch 8, **dadurch gekennzeichnet, daß** das Anschlagblech (26) im Prinzip in der Längsrichtung des Sprühdüsengehäuses oder eines es tragenden Haltebügels (55) verschiebbar und in der jeweiligen Schiebelage feststellbar ist.

10. Vorrichtung nach einem oder mehreren der Ansprüche 7 bis 9, **dadurch gekennzeichnet, daß** die Verschwenkung der Spritzdüse (22) und ihres Gehäuses (22') bei Aneinanderdrücken des Anschlagbleches (26) und des Gegenanschlages (28) gegen Wirkung einer Feder (54) um den Lagerbolzen (25) erfolgt.

11. Vorrichtung nach einem oder mehreren der Ansprüche 7 bis 10, **dadurch gekennzeichnet, daß** bei Freigabe des Kontaktes zwischen Gegenanschlag (28) und Anschlagblech (26) die Feder (54) das Sprühgehäuses (22') mit der Sprühdüse (22) so weit um den Lagerbolzen (25) verschwenkt, bis das Sprühdüsengehäuse (22') zur Anlage an einen bevorzugt verstellbaren Stoppanschlag kommt.

12. Vorrichtung nach Anspruch 11, **dadurch gekennzeichnet, daß** der Stoppanschlag eine in der Schwenkrichtung des Sprühdüsengehäuses (22') verstellbare Stellschraube (29) ist, die in ihrer gewünschten Stellage durch eine Kontermutter fixierbar ist.

13. Vorrichtung nach einem oder mehreren der Ansprüche 1 bis 12, **dadurch gekennzeichnet, daß** bei einem Fahrzeug, das an seiner Rückseite Haltemittel und Schwenkanordnungen für zwei Tonnen (5) aufweist, für jede dieser Tonnen eine Sprühvorrichtung (10) mit zugehörigen Betätigungen, Düsen usw. vorgesehen ist.

14. Vorrichtung nach Anspruch 13, **dadurch gekennzeichnet, daß** sich an der Rückwand (2) des Fahrzeuges (1) die Anlenkungen und Öffnungen für die Tonnen in deren Kippstellung (5") befinden und daß die Anbringung (15) der Sprühvorrichtungen (10) und deren Betätigungen zwischen der jeweiligen Tonne und der dazugehörigen Außenwand (2') des Fahrzeuges angeordnet sind.

15. Vorrichtung nach einem oder mehreren der Ansprüche 1 bis 14, **dadurch gekennzeichnet, daß** die Düse oder die Düsen (22) als Zweistoffdüse(n) mit Zufuhr sowohl von Druckluft als auch der zu versprühenden Flüssigkeit ausgebildet ist bzw. sind.

16. Vorrichtung nach einem oder mehreren der Ansprüche 1 bis 15, **gekennzeichnet durch** eine Steuerung der Verschwenkung der Sprühvorrichtungen (10) in ihre beiden Endlagen (10', 10") und für das Öffnen und Schließen der Sprühdüsen (22) derart, daß der Abwurf (7) des Mülls (12) in den Aufnahmeraum (8) erfaßt, die Sprühdüse (22) der in der ersten Endlage (10') sich befindenden Sprühvorrichtung geöffnet, nach Ablauf der bevorzugt einstellbaren Sprühzeit die Düse (22) geschlossen und die Sprühvorrichtung in die andere Endlage (10") verschwenkt, daß danach die Sprühdüsen über eine ebenfalls bevorzugt einstellbare Zeit geöffnet und danach wieder geschlossen werden, daß anschließend eine Freigabe der Tonnen in ihre Ausgangsstellung (5') und zugleich ein Bewegen der Sprühvorrichtung in die erste Sprühstellung (10') erfolgt.

17. Vorrichtung nach Anspruch 16, **gekennzeichnet durch** hydraulisch oder pneumatisch zu betätigende Ventile für die vorgenannten Steuerungen.

18. Vorrichtung nach Anspruch 16 oder 17, **gekennzeichnet durch** eine Blockade der Handbetätigung (36) für das Rückschwenken der Tonne (5) aus der oberen Entleerungsposition (5") in die untere Ausgangsposition (5'), solange die beiden Sprühvorgänge (11, 13) noch nicht abgeschlossen sind.

19. Vorrichtung nach einem oder mehreren der Ansprüche 1 bis 18, **dadurch gekennzeichnet, daß** im Gehäuse (1) eine Druckluftsprühdüse (61) in einer Position angeordnet ist, in der sie dem Deckel (5' ") gegenüber liegt, der von der in Entleerungsstellung befindlichen Tonne (5) herab hängt, wobei der Druckluftstrahl (62) auf die Innenseite des Deckels (5' ") gerichtet ist.

20. Vorrichtung nach Anspruch 19, **dadurch gekennzeichnet, daß** die Druckluftzufuhr zur Druckluftsprühdüse (21) nach Beendigung des ersten Sprühvorganges (11) und vor dem Verschwenken der Sprühvorrichtung in die Position des zweiten Sprühvorganges (13) zugeschaltet und nach Beendigung des zweiten Sprühvorganges abgeschaltet wird.

21. Vorrichtung nach einem oder mehreren der Ansprüche 1 bis 20, **gekennzeichnet durch** zumindest einen, bevorzugt zwei Flüssigkeitsbehälter (45, 46) für die zu versprühende Flüssigkeit, an welche die Zahnradpumpe oder dergleichen zum Heraussaugen der Flüssigkeit angeschlossen ist.

22. Vorrichtung nach Anspruch 21, **gekennzeichnet durch** einen Schwimmer (49) zur Anzeige des Standes des Flüssigkeitsspiegels in dem betreffenden Behälter, insbesondere eine Anzeige, wenn die Flüssigkeit ganz oder überwiegend entnommen ist.

## Claims

1. A device (10) for or on a motor vehicle (1) for holding and transporting waste, in particular organic waste, wherein the bin (5) containing the waste is tilted upwards (5") by means of pivoting arrangements provided at the end of the vehicle for emptying the bin and, having been emptied, is tilted back into its starting position (5'), the device (10) being provided for spraying the waste to be discharged from the bin into the holding compartment of the vehicle and for spraying the emptied bin with a disinfectant for treating the waste and cleaning the bin, comprising
a) a spray nozzle (22),
b) a tiltable pivoting device (18) carrying the spray nozzle,
c) wherein the spray nozzle
c1) is tiltable in relation to the pivoting device carrying it and is fixable in the respective tilted position and
c2) is movable from a first spraying position (10') for spraying in the direction (11) of the waste (12) in the holding compartment (8) into a second spraying direction (13) of a second spraying position (10"), in which the respective spray jet is directed into the interior (14) of the bin (5) in the tilted emptying position (5"),
and also comprising
d) a control means which initiates the first-mentioned spraying (11) of the waste (12) after the bin has been emptied and then, before the bin is tilted back into its starting position (5'), moves the spray nozzle into the second spraying position (13) and sprays the interior (14) of the empty bin.

2. A device according to claim 1, **characterised in that** the spraying device (10), with its connections (25, 26) for the supply of spraying agent and compressed air and with the spray nozzle (22), is articulated (20) on a fixed point of the vehicle so as to be pivotable between two end positions (10', 10"), the first end position corresponding to the first spraying position (10') and the second end position corresponding to the second spraying position (10").

3. A device according to claim 2, **characterised in that** the spraying device (10) is mounted on a base plate or supporting plate (15).

4. A device according to claim 3, **characterised by** a hydraulically or pneumatically operated actuating means which at one end is fixed to the vehicle, preferably to the base plate or supporting plate (15), and at the other end engages the spraying device (10), pivoting it into the two end positions (10', 10").

5. A device according to claim 4, **characterised in that** the actuating means is formed as a lifting cylinder (16) with a lifting rod (17).

6. A device according to one or more of claims 1 to 5, **characterised in that** the pivoting device carrying the spray nozzle has two arms, between which the fixed articulation point (20) is arranged, one arm serving as an engagement point for the actuating means and the other arm carrying the spray nozzle (22).

7. A device according to claim 6, **characterised in that** the pivoting device is formed as an intrinsically bent elbow having two angled arms (18, 19).

8. A device according to one or more of the preceding claims, **characterised in that** the tilted position of the spray nozzle (22) relative to the pivoting device is fixable by a counterstop of the spray-nozzle housing (22') resting against a stop plate (26) fixed to the vehicle housing or to an abutment (27) thereof,

9. A device according to claim 8, **characterised in that** the stop plate (26) is in principle displaceable in the longitudinal direction of the spray-nozzle housing or a retaining bracket (55) carrying the latter and is fixable in the respective displaced position.

10. A device according to one or more of claims 7 to 9, **characterised in that** the spray nozzle (22) and its housing (22') tilt about the bearing pin (25) against the action of a spring (54) when the stop plate (26) and the counterstop (28) are pushed against one another.

11. A device according to one or more of claims 7 to 10, **characterised in that**, on disengagement of the contact between the counterstop (28) and the stop plate (26), the spring (54) tilts the spray housing (22') with the spray nozzle (22) about the bearing pin (25) until the spray-nozzle housing (22') comes to rest against a preferably adjustable arresting stop.

12. A device according to claim 11, **characterised in that** the arresting stop is an adjusting screw (29) adjustable in the tilting direction of the spray-nozzle housing (22') and fixable in its desired adjusted position by a lock nut.

13. A device according to one or more of claims 1 to 12, **characterised in that**, in a vehicle having holding means and pivoting arrangements for two bins (5) at its rear, a spraying device (10) with associated actuating means, nozzles, etc. is provided for each of these bins.

14. A device according to claim 13, **characterised in that** the articulations and openings for the bins in their tilted position (5") are provided on the rear wall (2) of the vehicle (1) and **in that** the mounting (15) for the spraying devices (10) and the actuating means thereof are arranged between the respective bin and the associated outer wall (2') of the vehicle.

15. A device according to one or more of claims 1 to 14, **characterised in that** the nozzle or nozzles (22) is/are formed as (a) two-component nozzle(s) with a supply of both compressed air and the liquid to be sprayed.

16. A device according to one or more of claims 1 to 15, **characterised by** control means for pivoting the spraying devices (10) into their two end positions (10', 10") and for opening and closing the spray nozzles (22) so that the discharge (7) of the waste (12) into the holding compartment (8) is detected, the spray nozzle (22) of the spraying device in the first end position (10') is opened, the nozzle (22) is closed after the preferably variable spraying time has elapsed and the spraying device is pivoted into the other end position (10"), so that the spray nozzles are subsequently opened for a likewise preferably variable time and then closed again, and so that the bins are then returned to their starting position (5') and the spraying device is simultaneously moved into the first spraying position (10').

17. A device according to claim 16, **characterised by** hydraulically or pneumatically operated valves for the said control means.

18. A device according to claim 16 or 17, **characterised by** a blocking means for the manual control (36) for preventing the bin (5) from being tilted out of the upper emptying position (5") back into the lower starting position (5') as long as the two spraying processes (11, 13) are not yet completed.

19. A device according to one or more of claims 1 to 18, **characterised in that** a compressed-air spray nozzle (61) is arranged in the housing (1) in a position in which it is located opposite the lid (5"') which hangs down from the bin (5) in the emptying position, the compressed-air jet (62) being directed towards the inside of the lid (5"').

20. A device according to claim 19, **characterised in that** the compressed-air supply to the compressed-air spray nozzle (21 [sic -61]) is switched on after the first spraying process (11) has finished and before the spraying device is pivoted into the position of the second spraying process (13) and is switched off after the second spraying process has finished.

21. A device according to one or more of claims 1 to 20, **characterised by** at least one, preferably two liquid containers (45, 46) for the liquid to be sprayed, to which the geared pump or the like for drawing out the liquid is connected.

22. A device according to claim 21, **characterised by** a float (49) for indicating the liquid level in the relevant container, in particular indicating when the liquid has been completely or largely extracted.

## Revendications

1. Dispositif (10) pour ou sur un véhicule automobile (1) recevant et transportant des ordures, en particulier des ordures dites biologiques, dans lequel la poubelle (5) comprenant les ordures est basculée vers le haut (5") pour son vidage au moyen d'organes de basculement prévus à l'extrémité du véhicule et ramenée dans la position de départ (5') après son vidage, ledit dispositif (10) étant destiné à asperger les ordures à projeter depuis la poubelle dans la chambre de réception du véhicule et à asperger la poubelle vidée avec un fluide de désinfection traitant les ordures et nettoyant la poubelle,
comportant
a) une buse de pulvérisation (22),
b) un organe de basculement (18) susceptible de basculer et portant la buse de pulvérisation,
c) dans lequel la buse de pulvérisation
c1) est susceptible de basculer par rapport à l'organe de basculement qui la porte et d'être fixée dans la position de basculement respective, et
c2) peut être amenée depuis une première position de pulvérisation (10') pour l'aspersion en direction (11) des ordures (12) dans la chambre de réception (8) jusque dans une deuxième position de pulvérisation (10") avec une deuxième direction de pulvérisation (13), dans laquelle le jet pulvérisé respectif est dirigé dans l'intérieur (14) de la poubelle (5) située dans sa position basculée de vidage (5"),
et comportant en outre
d) une commande qui, une fois la poubelle vidée, provoque l'aspersion (11) mentionnée en premier lieu des ordures (12), et qui, après cette opération et avant le basculement en retour de la poubelle jusque dans sa position de départ (5'), amène la buse de pulvérisation dans la deuxième position de pulvérisation (13) et effectue l'aspersion de l'intérieur (14) de la poubelle vidée.

2. Dispositif selon la revendication 1, **caractérisé en ce que** le dispositif de pulvérisation (10), conjointement avec ses raccords (25, 26) pour l'alimentation du fluide de pulvérisation et l'air comprimé ainsi qu'avec la buse de pulvérisation (22), est agencé en articulation par basculement (20) sur un point fixe du véhicule entre deux positions finales (10', 10"), la première position finale correspondant à la première position de pulvérisation (10') et la deuxième position finale correspondant à la deuxième position de pulvérisation (10").

3. Dispositif selon la revendication 2, **caractérisé en ce que** le dispositif de pulvérisation (10) est agencé sur une plaque de base ou de support (15).

4. Dispositif selon la revendication 3, **caractérisé par** un actionnement entraîné par voie hydraulique ou pneumatique qui est agencé d'une part de façon fixe sur le véhicule, de préférence sur la plaque de base ou de support (15) et qui attaque d'autre part le dispositif de pulvérisation (10) de manière à le basculer dans les deux positions finales (10', 10").

5. Dispositif selon la revendication 4, **caractérisé en ce que** l'actionnement est réalisé sous forme de vérin de levage (16) comportant un poussoir de levage (17).

6. Dispositif selon l'une ou plusieurs des revendications 1 à 5, **caractérisé en ce que** l'organe de basculement portant la buse de pulvérisation comprend deux bras entre lesquels se trouve le point fixe d'articulation (20), l'un des bras servant d'emplacement d'attaque pour l'actionnement et l'autre bras portant la buse de pulvérisation (22).

7. Dispositif selon la revendication 6, **caractérisé en ce que** l'organe de basculement est réalisé sous forme de pièce angulaire coudée sur elle-même qui comprend deux bras angulaires (18, 19).

8. Dispositif selon l'une ou plusieurs des revendications précédentes, **caractérisé en ce que** la position de basculement de la buse de pulvérisation (22) par rapport à l'organe de basculement peut être fixée par l'appui d'une contre-butée du carter de buse de pulvérisation (22') sur une tôle de butée (26) qui est fixée sur la caisse du véhicule ou sur un élément d'appui (27) de la caisse de véhicule.

9. Dispositif selon la revendication 8, **caractérisé en ce que** la tôle de butée (26) peut être déplacée en translation en principe dans la direction longitudinale du carter de buse de pulvérisation ou d'un étrier de maintien (55) qui le porte et être fixée dans la position de translation respective.

10. Dispositif selon l'une ou plusieurs des revendications 7 à 9, **caractérisé en ce que** le basculement de la buse de pulvérisation (22) et de son carter (22') autour du goujon de palier (25) s'effectue lors d'un pressage de la tôle de butée (26) et de la contre-butée (28) l'une contre l'autre à l'encontre de l'effet d'un ressort (54).

11. Dispositif selon l'une ou plusieurs des revendications 7 à 10, **caractérisé en ce que** lors d'une libération du contact entre la contre-butée (28) et la tôle de butée (26), le ressort (54) fait basculer le carter de pulvérisation (22') avec la buse de pulvérisation (22) aussi loin autour du goujon de palier (25) que le carter de buse de pulvérisation (22') vient en butée contre une butée d'arrêt de préférence réglable.

12. Dispositif selon la revendication 11, **caractérisé en ce que** la butée d'arrêt est une vis de positionnement (29) réglable en direction de basculement du carter de buse de pulvérisation (22'), qui peut être fixée dans sa situation désirée par un contre-écrou.

13. Dispositif selon l'une ou plusieurs des revendications 1 à 12, **caractérisé en ce que** dans un véhicule qui comprend sur son côté arrière des organes de maintien et des organes de basculement pour deux poubelles (5), il est prévu un dispositif de pulvérisation (10) avec des actionnements, des buses, etc. associé(e)s pour chacune de ces poubelles.

14. Dispositif selon la revendication 13, **caractérisé en ce que** les articulations et les ouvertures pour les poubelles dans leur position basculée (5") se trouvent sur la paroi arrière (2) du véhicule (1), et **en ce que** les montures (15) des dispositifs de pulvérisation (10) et de leurs actionnements sont agencées entre la poubelle respective et la paroi extérieure associée (2') du véhicule.

15. Dispositif selon l'une ou plusieurs des revendications 1 à 14, **caractérisé en ce que** la buse ou les buses (22) est ou sont réalisée(s) sous forme de buse(s) pour deux fluides avec alimentation en air comprimé et également en liquide à pulvériser.

16. Dispositif selon l'une ou plusieurs des revendications 1 à 15, **caractérisé par** une commande du basculement des dispositifs de pulvérisation (10) dans leurs deux positions finales (10', 10") et pour l'ouverture et la fermeture des buses de pulvérisation (22) de telle sorte que la projection (7) des ordures (12) dans la chambre de réception (8) est détectée, que la buse de pulvérisation (22) du dispositif de pulvérisation situé dans la première position finale (10') est ouverte, que la buse (22) est refermée après écoulement de la durée de pulvérisation de préférence réglable, et que le dispositif de pulvérisation est basculé dans l'autre position finale (10"), et qu'ensuite les buses de pulvérisation sont ouvertes pendant une période de préférence également réglable et ensuite refermées, suite à quoi on procède à une libération des poubelles jusque dans leur position de départ (5') et simultanément à un déplacement du dispositif de pulvérisation jusque dans la première position de pulvérisation (10').

17. Dispositif selon la revendication 16, **caractérisé par** des soupapes à actionner par voie hydraulique ou pneumatique pour les commandes mentionnées ci-dessus.

18. Dispositif selon l'une ou l'autre des revendications 16 et 17, **caractérisé par** un blocage de l'actionnement manuel (36) pour le basculement en retour de la poubelle (5) depuis la position de vidage supérieure (5") jusque dans la position de départ inférieure (5'), tant que les deux opérations de pulvérisation (11, 13) ne sont pas encore terminées.

19. Dispositif selon l'une ou plusieurs des revendications 1 à 18, **caractérisé en ce que** dans la caisse (1) est agencée une buse de pulvérisation à air comprimé (61) dans une position dans laquelle elle est à l'opposé du couvercle (5"') qui pend vers le bas depuis la poubelle (5) située dans la position de vidage, le jet d'air comprimé (62) étant dirigé sur le côté intérieur du couvercle (5"').

20. Dispositif selon la revendication 19, **caractérisé en ce que** l'alimentation en air comprimé vers la buse de pulvérisation à air comprimé (21) est mise en marche après achèvement de la première opération de pulvérisation (11) et avant basculement du dispositif de pulvérisation dans la position de la deuxième opération de pulvérisation (13), et est coupée après achèvement de la deuxième opération de pulvérisation.

21. Dispositif selon l'une ou plusieurs des revendications 1 à 20, **caractérisé par** au moins un, de préférence deux récipients à liquide (45, 46) pour le liquide à pulvériser, auxquels est branchée la pompe à engrenages ou similaire pour aspirer le liquide.

22. Dispositif selon la revendication 21, **caractérisé par** un flotteur (49) pour l'affichage du niveau de liquide dans le récipient concerné, et en particulier pour l'affichage lorsque le liquide est prélevé entièrement ou en majeure partie.
